# EUROPÄISCHE PATENTSCHRIFT

(11) **EP 0 353 586 B1**
(45) Veröffentlichungstag und Bekanntmachung des Hinweises auf die Patenterteilung: **23.10.1991**
(21) Anmeldenummer: 89113594.9
(22) Anmeldetag: 24.07.1989
(51) Int. Cl.: F16B 15/08, F16K 31/16, F01D 17/26

(54) **Einrichtung zur Betätigung einer Schnellschlussklappe**
Actuator for a quick stop valve
Commande pour un clapet de fermeture rapide

(30) Priorität: 04.08.1988 DE 3826592
(43) Veröffentlichungstag der Anmeldung: 07.02.1990
(73) Patentinhaber: SIEMENS AKTIENGESELLSCHAFT, 80333 München (DE)
(72) Erfinder: Kindermann, Wolfgang, D-5483 Bad Neuenahr-Ahrweiler (DE)

(56) Entgegenhaltungen:
- EP-A- 0 236 748
- DE-A- 3 621 489
- FR-A- 2 373 742
- US-A- 3 591 127

## Beschreibung

Die vorliegende Erfindung betrifft eine Einrichtung zur Betätigung einer Schnellschlußklappe gemäß dem Oberbegriff des Anspruchs 1. In einer Dampfzuleitung zu einer Arbeitsmaschine, insbesondere einer Dampfturbine, sind im allgemeinen Schnellschlußarmaturen angeordnet, die im Falle einer Störung in kürzester Zeit die Dampfströmung unterbrechen sollen. Stellzeiten für solche Schnellschlußarmaturen liegen in Schließrichtung in der Größenordnung von 100 Millisekunden, während in Öffnungsrichtung beispielsweise etwa 10 Sekunden Stellzeit gefordert werden. Eine Schnellschlußarmatur kann als Kegelsitzventil oder als etwa mittig gelagerte Klappe ausgeführt sein.

In einem Prospekt "Klinger-Information" mit der Nr. AIC-10.84-2 B-Nr. 168, der Rich. Klinger GmbH, D-6270 Idstein/Taunus, wird eine Hochleistungsklappe beschrieben, deren prinzipieller Aufbau sich auch für die Verwendung als Schnellschlußklappe eignet. Diese Klappe ist doppelexzentrisch gelagert, was zur Folge hat, daß sich in geschlossener Stellung durch den anstehenden Differenzdruck ein großes Drehmoment in Schließrichtung ergibt, welches beim Öffnen überwunden werden muß. Andererseits ist zum Schließen kein großes Stellmoment erforderlich, da im Falle des Vorhandenseins einer Dampfströmung in der Dampfleitung das Schließmoment von dieser verstärkt wird.

In der FR-A-2373742 ist eine Einrichtung zur Betätigung einer Schnellschlußklappe in einer Leitung gezeigt, wobei die Schnellschlußklappe in der Leitung auf einer Drehwelle angeordnet ist, die Drehwelle einen Drehwinkel von etwa 90° hat und an zwei Enden durch die Wand der Leitung nach außen geführt ist, wobei an beiden Enden Zahnstangen in Verzahnungen der Drehwelle eingreifen, so daß die Klappe durch Verschieben der Zahnstangen gedreht werden kann. An den Zahnstangen sind einander entgegenwirkende hydraulische Mittel und Federn vorgesehen, so daß die Verschiebung der Zahnstangen durch die hydraulischen Mittel gegen die Federkräfte erfolgt. Zur Betätigung der Klappe wirken beide Zahnstangen gleichsinnig.

Aufgabe der vorliegenden Erfindung ist die Schaffung einer Einrichtung zur Betätigung einer Schnellschlußklappe, welche die ' geforderten kurzen Schließzeiten bei minimalem Verschleiß und hoher Betriebssicherheit ermöglicht.

Zur Lösung dieser Aufgabe wird eine gattungsgemäße Einrichtung mit den kennzeichnenden Merkmalen des Anspruchs 1 vorgeschlagen. Wesentlich hierbei ist, daß zwei getrennte mechanische Mittel für die beiden Bewegungsrichtungen der Schnellschlußklappe vorgesehen sind, welche immer beide gleichzeitig in Eingriff sind. Wie bei sicherheitstechnisch relevanten Armaturen üblich, werden dabei federbelastete mechanische Mittel in Schließrichtung verwendet und hydraulische für die Bewegung in Öffnungsrichtung. Dadurch, daß beide Mittel in entgegengesetzten Richtungen gleichzeitig in Eingriff sind, wird jedes Spiel in der Mechanik vermieden, wodurch selbst bei einer Momentenumkehr und hohen Betätigungsgeschwindigkeiten im Falle des Schließens kein großer Verschleiß auftreten kann.

Vorteilhafte Ausbildungen der Erfindung sind in den Unteransprüchen beschrieben. Bevorzugt werden Zahnstangen im Zusammenwirken mit einem auf dem Ende der Drehwelle befestigten Ritzel verwendet. Dabei ist es aus Gründen der symmetrischen Belastung des Ritzels besonders günstig, Paare von auf gegenüberliegenden Seiten des Ritzels angreifenden Zahnstangen für jede der beiden mechanischen Bewegungsrichtungen zu verwenden.

Dabei können die Zahnstangen bis auf den gezähnten Bereich im Querschnitt etwa zylindrisch geformt sein und in zum Ritzel hin offenen Buchsen geführt werden. Dabei kann es besonders vorteilhaft sein, wenn zwischen den Zahnstangen und den diese bewegenden Federn bzw. Hydraulikzylindern nur ein Kraftkontakt besteht, nicht aber eine feste Verbindung. Auf diese Weise bleibt die Mittenführung von Federn bzw. Hydraulikzylinder unbeeinflußt von einem eventuellen Führungsverschleiß der Zahnstangen in den Buchsen.

Weitere erfindungsgemäße Einzelheiten der mechanischen Teile der Einrichtung werden anhand der Zeichnung näher erläutert.

Gemäß dem Anspruch 6 können die Kräfte, die zum Öffnen einer Schnellschlußklappe, an der ein großer Differenzdruck ansteht, notwendig sind, durch eine Zusatzeinrichtung erheblich verringert werden, was eine deutliche Verkleinerung der hydraulischen Teile der Öffnungsmechanik zur Folge hat. Eine solche Zusatzeinrichtung eignet sich dann, wenn hinter einer Schnellschlußklappe noch ein Steuerventil angeordnet ist, was bei Dampfturbinen im allgemeinen der Fall ist. Bei geschlossener Schnellschlußklappe wird normalerweise auch das nachgeordnete Steuerventil geschlossen. Dieses Steuerventil hat jedoch einen Leckagedurchfluß, so daß an der Schnellschlußklappe ein großer Differenzdruck ansteht. Durch eine Umgehungsleitung, welche die Schnellschlußklappe überbrückt, kann dieser Differenzdruck ausgeglichen werden. Die Umgehungsleitung muß dabei mindestens ein Absperrorgan aufweisen, damit diese im Schnellschlußfalle ebenfalls abgesperrt werden kann. Aus Sicherheits- bzw. Redundanzgründen werden meist mindestens zwei Absperrorgane hintereinander angeordnet. Durch Öffnen der Absperrorgane in der Umgehungsleitung vor dem Öffnen der Schnellschlußklappe kann ein Druckausgleich vor und hinter der Schnellschlußklappe hergestellt werden. Dadurch läßt sich diese mit wesentlich geringeren Momenten öffnen. Hierzu sollten die Umgehungsleitung und deren Absperrorgane mindestens für einen Dampfdurchfluß ausgelegt sein, der etwas größer als der Leckagedurchfluß des nachgeschalteten Stellventils in geschlossenem Zustand ist.

Um einen Verschleiß der Schnellschlußklappe selbst und von deren Dichtung zu vermindern, betrifft eine weitere Ausgestaltung der Erfindung den gedämpften Einlauf des Klappentellers in die Schließendstellung. Durch die vorhandenen zwei getrennten Mittel zum Öffnen bzw. Schließen der Schnellschlußklappe bietet sich die Möglichkeit, die zunächst zum Öffnen vorhandenen hydraulischen Mittel auch dazu einzusetzen, einen gedämpften Einlauf des Klappentellers in die Schließendstellung zu bewirken. Der Schließvorgang wird zunächst dadurch ausgelöst, daß für das in den Hydraulikzylindern vorhandene Hydraulikfluid über Ventile ein Auslaß geöffnet wird. In der ersten Phase des Schließvorganges ist es dabei erwünscht, daß das Hydraulikfluid möglichst schnell aus den Hydraulikzylindern austreten kann. Zur Reduzierung der Schließgeschwindigkeit kurz vor der Schließendstellung kann jedoch im Antrieb ein Gegenmoment dadurch bewirkt werden, daß der aus den Hydraulikzylindern ausgeschobene Hydraulikfluidstrom verringert wird. Diese Verringerung kann vorzugsweise drehwinkelabhängig erfolgen ab einem bestimmten, einstellbaren Drehwinkel der Drehwelle, beispielsweise 79°. Ein Teil des drehwinkelabhängigen Schließmomentes, dem das Dämpfungsmoment entgegenwirken muß, ist das vom Differenzdruck an der Klappe abhängige Strömungsmoment. Je nach Lastzustand der Gesamtanlage, bei dem der Schnellschluß der Klappe erfolgt, ist daher das Schließmoment und damit der Öldruck im Hydraulikzylinder während des Dämpfungsvorganges ein anderer. Deshalb wird in der erfindungsgemäßen Ausführung der Dämpfungseinrichtung vorzugsweise eine Abströmdrossel durch das Vorschalten mindestens einer hydraulischen Druckwaage auf konstantem bzw. drehwinkelabhängigem Differenzdruck gehalten. Wie anhand der Zeichnung näher erläutert wird, kann durch das Zusammenwirken von einer oder zwei Druckwaagen mit einer Abströmdrossel eine belastungsunabhängige Dämpfung der Schnellschlußklappe erreicht werden. Dabei können zur Erzielung einer ganz bestimmten Dämpfungscharakteristik die Federvorspannungen der Druckwaagen beispielsweise über eine auf der Drehwelle des Antriebes befestigte Nockenscheibe drehwinkelabhängig verändert werden. Alternativ kann auch die Abfangdrossel drehwinkelabhängig verstellt werden, wobei die Druckwaagen auf einen fest vorgegebenen Differenzdruck an der Drossel eingestellt werden. So wird ein Schließgeschwindigkeitsverlauf herbeigeführt, der von der maximalen Schließgeschwindigkeit stetig übergeht in eine geringere, für die elastische Dichtung der Schnellschlußklappe noch zulässige Auftreffgeschwindigkeit, und zwar unabhängig vom Schließmoment der Klappe.

Ein Ausführungsbeispiel der Erfindung ist in der Zeichnung dargestellt, und zwar zeigen
Fig. 1 eine schematisierte Gesamtanordnung von Schnellschlußklappe und zugehöriger hydraulischer Steuerung und
Fig. 2 einen Längsschnitt durch einen Schnellschlußklappen-Schaltantrieb.

Fig. 1 zeigt eine aus drei Abschnitten 3a, 3b, 3c bestehende Dampfleitung, deren Abschnitte durch eine Schnellschlußklappe 1 und ein nachgeschaltetes Stellventil 2 voneinander getrennt werden können. Eine Umgehungsleitung 4 umgeht die Schnellschlußkappe 1 und verbindet den Leitungsabschnitt 3a mit dem Abschnitt 3b. Die Umgehungsleitung 4 ist aus Redundanzgründen mit zwei Absperrventilen 5a, 5b versehen, welche gleichzeitig mit der Schnellschlußklappe 1 geschlossen werden können. Die Umgehungsleitung 4 und deren Absperrorgane 5a, 5b sind für einen Dampfdurchfluß dimensioniert, der mindestens etwas größer als der Leckagedurchfluß des geschlossenen Stellventils 2 ist. Schnellschlußklappe 1 und die Absperrventile 5a, 5b sind sicherheitsgerichtet federbelastet, so daß sie sich automatisch schließen, wenn es zu Störungen in der Elektronik oder Hydraulik kommt. Die Schnellschlußklappe 1 weist eine Drehwelle 11 auf, welche mindestens an einer Seite durch die Dampfleitung nach außen geführt und mit einem Ritzel 12 an ihrem Ende versehen ist. Mit dem Ritzel 12 stehen zwei Paare von Zahnstangen 13, 14 in Eingriff. Ein Zahnstangenpaar 13 kann dabei von Hydraulik-Öffnungskolben 6, die in Hydraulikzylindern 8 gleiten, betätigt werden und dient zum Öffnen der Schnellschlußklappe 11. Ein weiteres Zahnstangenpaar 14, welches völlig unabhängig von dem ersten ist, steht mit Schließfedern 7 in Verbindung und wirkt in Schließrichtung der Schnellschlußklappe 1. Zwischen den Zahnstangenpaaren 13, 14 und den Hydrauliköffnungskolben 6 bzw. den Schließfedern 7 besteht nur ein Kraftkontakt, so daß die Mittenführung der Hydraulik-Öffnungs kolben 6 bzw. Schließfedern 7 nicht durch einen etwaigen Verschleiß in der Führung der Zahnstangen 13, 14 beeinträchtigt wird.

Die bisher beschriebenen Teile sind in der Fig. 1 nur schematisch dargestellt, da diese Figur der Veranschaulichung des zugehörigen hydraulischen Schaltschemas dient. Das zugehörige Hydrauliksystem besteht aus einem Behälter 18 mit Hydraulikflüssigkeit, einer Pumpe 19, welche bei Bedarf über nicht näher beschriebene Rückschlagventile Hydraulikfluid in einen Speicher 20 bzw. über eine Hydraulikfluid-Zuleitung 21 in die Hydraulikzylinder 8 fördert. Auf diese Weise kann die Schnellschlußklappe 1 geöffnet werden und bleibt solange offen, bis dem Hydraulikfluid in den Hydraulikzylindern 8 ein Abflußweg geöffnet wird, was zur Auslösung des Schnellschlusses führt. Ein solcher Abflußweg ist durch die Ablaufleitungen 22, 25, 28 gegeben, wenn die sicherheitsgerichteten Ablaßventile 24a, 24b durch ihre Steuerung 23a, 23b geöffnet werden. Diese Ventile und Steuerungen sind aus Redundanzgründen doppelt vorhanden. Gleichzeitig mit den Ventilen 24a, 24b öffnen auch die Ventile 34a, 34b, welche die Absperrventile 5a, 5b in der Umgehungsleitung 4 schließen. Ein Schnellschluß soll die Dampfleitung 3a, 3b, 3c innerhalb von etwa 100 Millisekunden absperren. Die hierzu notwendige große Geschwindigkeit der Schnellschlußklappe macht es erforderlich, daß das Hydraulikfluid in den Hydraulikzylindern 8 zunächst sehr schnell ausströmen kann. Um jedoch zu vermeiden, daß der Klappenteller der Schnellschlußklappe 1 mit großer Geschwindigkeit in die Schließendstellung fährt und dabei Verschleiß oder ein Schaden entsteht, wird gegen Ende des Schließvorganges der aus den Hydraulikzylindern 8 ausgeschobene Hydraulikfluidstrom verringert. Ein Mindeststrom kann zwar immer durch eine Drosselstelle 30 zur Ablaufleitung 28 fließen, jedoch werden anfangs vorhandene Teilströme durch eine Abfangdrossel 27 und eine Drosselstelle 29 sowie durch Druckwaagen 26a, 26b und damit verbundene regelbare Drosselstellen in Abhängigkeit von der Stellung der Drehwelle 11 verändert. Hierzu können nicht dargestellte Nockenscheiben auf der Drehwelle 11 befestigt werden, welche über mechanische Stößel die Federvorspannungen von Abfangdrossel 27 bzw. Druckwaagen 26a, 26b drehwinkelabhängig verändern. Bei konstanten Bedinungen würde eine verstellbare Abfangdrossel 27, welche beispielsweise ab einem Drehwinkel von 79°, d.h. 11° vor der Schließendstellung, im Querschnitt stark verkleinert würde, zur Dämpfung des Klappentellers ausreichen. Da jedoch je nach der Dampfströmung in der Dampfleitung 3a, 3b, 3c ganz unterschiedliche Schließkräfte auf den Klappenteller wirken können, was unterschiedliche Öldrücke im Hydraulikzylinder während des Dämpfungsvorganges bewirkt, ist es vorteilhaft, wenn der Abströmdrossel 27 eine hydraulische Druckwaage 26a vorgeschaltet wird, welche den Differenzdruck über der Abströmdrossel 27 auf einem konstanten bzw. vorgebbar drehwinkelabhängigen Wert hält. Da die Arbeitsbereiche bei hydraulischen Druckwaagen begrenzt sind, werden vorzugsweise zwei derartige Einrichtungen 26a, 26b parallel geschaltet. So können die beiden Druckwaagen beispielsweise ab einem Drehwinkel von 80° bzw. 85° mit einer anderen Federvorspannung durch eine Nockenscheibe eingestellt werden, um eine gewünschte Dämpfungscharakteristik unabhängig vom Vordruck zu erreichen. Das ausströmende Druckfluid gelangt über die Ablaufleitung 28 wieder in den Behälter 18. Die wesentlich kleineren Absperrventile 5a, 5b mit ihren federbelasteten Antrieben 32a, 32b benötigen im allgemeinen keine gesonderte Dämpfungseinrichtung, so daß diese sich beim Öffnen der Ventil 34a, 34b sofort schließen. Soll die Schnellschlußklappe 1 wieder geöffnet werden, so wird der Schalter 35 geschlossen und die Pumpe 19 beginnt Hydraulikfluid zu fördern. Dadurch werden die Ventile 24a, 24b, 34a, 34b geschlossen und über die Ventilsteuerung 31 zunächst die Absperrventilantriebe 32a, 32b mit Druckfluid beaufschlagt, so daß die Ventile 5a, 5b öffnen. Dadurch entsteht ein Druckausgleich in den Leitungsabschnitten 3a, 3b, so daß die Schnellschlußklappe 1 nunmehr leicht durch Betätigung der Hydraulik-Öffnungskolben 6, die ebenfalls mit Druckfuid beaufschlagt werden, geöffnet werden kann. Dabei werden die Federn 7 wieder gespannt, so daß ein Schnellschluß durch Öffnen des Schalters 35 oder einen Ausfall im Hydrauliksystem ausgelöst werden kann.

Der Aufbau des in Fig. 1 nur schematisch dargestellten Schaltantriebes der Schnellschlußklappe 1 ist in Fig. 2 im Längsschnitt zur Veranschaulichung der Platzverhältnisse detaillierter dargestellt. Auf der Drehwelle 11 ist ein Ritzel 12 angeordnet, mit welchem sich die Zahnstangenpaare 13, 14 in Eingriff befinden. Die Zahnstangen 13, 14 werden jeweils in Führungsbuchsen 15 geführt, welche seitlich nur im Bereich des Ritzels 12 offen sind. Die Führungsbuchsen 15 sind in einen Gehäuseblock 16 eingearbeitet. Oberhalb des Gehäuseblocks 16 befindet sich ein Steuerungsraum 17, in welchem die Hydrauliksteuerungen und die übrigen Elemente der hydraulischen Schaltung angeordnet sind. Die Drehwelle 11 ragt in diesen Steuerungsraum 17 hinein und kann ggf. dort Nockenscheiben tragen, die sich im Eingriff mit einzelnen Elementen der hydraulischen Schaltung befinden, sofern diese drehwinkelabhängig verändert werden sollen. Seitlich an dem Gehäuseblock 16 befindet sich ein Behälter 18 mit Hydraulikfluid, in welchem eine Pumpe 19 angeordnet ist. Auf der gegenüberliegenden Seite des Gehäuseblockes 16 sind Druckspeicher 20 angeordnet. Der gesamte Schaltantrieb 10 ist außerhalb der Dampfleitung 3a, 3b, 3c um die aus dieser herausragende Drehwelle 11 angeordnet.

Die vorliegende Erfindung eignet sich als Antrieb für Schnellschlußklappen in Dampfleitungen von Dampfturbinenanlagen, insbesondere auch für hohe Drücke und große Nennweiten der Dampfleitungen.

## Patentansprüche

1. Einrichtung zur Betätigung einer Schnellschlußklappe (1) in einer Dampfleitung (3a, 3b, 3c), wobei die Schnellschlußklappe (1) in der Dampfleitung (3a, 3b, 3c) auf einer Drehwelle (11), vorzugsweise doppelexzentrisch, angeordnet ist, die einen Drehwinkel von etwa 90° hat, und wobei die Drehwelle (11) mindestens an einem Ende durch die Wand der Dampfleitung (3a, 3b, 3c) nach außen geführt ist und mindestens an diesem Ende mechanische Mittel (12, 13, 14) zum Drehen der Drehwelle (11) angreifen, **gekennzeichnet durch** folgende Merkmale:
a) An dem Ende (12) der Drehwelle (11) greifen mindestens zwei voneinander getrennte, einander entgegenwirkende mechanische Mittel (13, 14) zum Umwandeln einer Linearbewegung in eine Drehbewegung an;
b) die ersten (13) dieser Mittel sind hydraulisch (6) in Öffnungsrichtung wirkende Mittel;
c) die zweiten (14) dieser Mittel sind durch latente Federkräfte (7) in Schließrichtung wirkende Mittel.

2. Einrichtung nach Anspruch 1, **dadurch gekennzeichnet**, daß die mechanischen Mittel (13, 14) zum Umwandeln einer linearen Bewegung in eine Drehbewegung mindestens ein auf der Drehwelle (11) befestigtes Ritzel (12) und damit zusammenwirkende Zahnstangen (13, 14) sind, insbesondere Paare von auf gegenüberliegenden Seiten des Ritzels (12) angreifenden Zahnstangen (13, 14).

3. Einrichtung nach Anspruch 2, **dadurch gekennzeichnet**, daß die Zahnstangen (13, 14) im Querschnitt etwa zylindrisch sind und in zum Ritzel (12) hin offenen Buchsen (15) geführt sind.

4. Einrichtung nach Anspruch 1, 2 oder 3, **dadurch gekennzeichnet**, daß die in Öffnungsrichtung wirkenden hydraulischen Mittel (13) Hydraulikzylinder (8) mit Hydraulik-Öffnungskolben (6) sind.

5. Einrichtung nach Anspruch 1, 2, 3 oder 4, **dadurch gekennzeichnet**, daß die in Schließrichtung wirkenden mechanischen Mittel durch Federpakete (7), insbesondere bestehend aus Tellerfedern, belastete Zahnstangenpaare (14) sind.

6. Einrichtung nach einem der vorhergehenden Ansprüche, wobei die Schnellschlußklappe (1) in Reihe mit einem Steuerventil (2) geschaltet ist, welches auf der Seite niedrigeren Dampfdruckes angeordnet ist, **dadurch gekennzeichnet**, daß die Schnellschlußklappe (1) durch eine Umgehungsleitung (4) überbrückt ist, welche vor der Schnellschlußklappe (1) aus der Dampfleitung (3a) abzweigt, zwischen der Schnellschlußklappe (1) und dem Steuerventil (2) wieder in die Dampfleitung (3b) mündet und mindestens ein Absperrorgan (5a, 5b), vorzugsweise ein Schnellschlußventil aufweist.

7. Einrichtung nach Anspruch 6, **dadurch gekennzeichnet**, daß die Umgehungsleitung (4) mindestens zwei hintereinandergeschaltete, durch Federkraft schließbare Absperrorgane (5a, 5b) aufweist.

8. Einrichtung nach Anspruch 6 oder 7, **dadurch gekennzeichnet**, daß die Umgehungsleitung (4) und die Absperrorgane (5a, 5b) für einen Dampfdurchfluß ausgelegt sind, der mindestens etwas größer als der Leckagedurchfluß des geschlossenen Stellventils (2) ist.

9. Einrichtung nach Anspruch 4, 5, 6, 7 oder 8, **dadurch gekennzeichnet**, daß die Hydraulikzylinder (8) der Hydraulik-Öffnungskolben (6) über Ablaufleitungen (22, 25, 28), Ablaßventile (24a, 24b) und Drosseleinrichtungen (26a, 26b, 27, 29, 30) entleerbar sind.

10. Einrichtung nach Anspruch 9, **dadurch gekennzeichnet**, daß die Drosseleinrichtungen mindestens eine Abfangdrossel (27) und mindestens eine Druckwaage (26a, 26b) beinhalten, von welchen mindestens eine abhängig von der Stellung der Drehwelle (11) verstellbar ist.

11. Einrichtung nach Anspruch 10, **dadurch gekennzeichnet**, daß zwei parallel geschaltete Druckwaagen (26a, 26b) vorhanden sind, welche unterschiedliche Arbeitsbereiche haben.

12. Einrichtung nach Anspruch 10 oder 11, **dadurch gekennzeichnet**, daß auf der Drehwelle (11) eine oder mehrere Nockenscheiben befestigt ist (bzw. sind), die zur Verstellung der Abfangdrossel (27) und/oder der Druckwaage(n) (26a, 26b) im Eingriff mit dieser (bzw. diesen) ist (bzw. sind).

## Claims

1. A device for actuating a quick shutoff flap (1) in a steam line (3a, 3b, 3c), wherein the quick shutoff flap (1) is arranged, preferably doubly eccentrically, in the steam line (3a, 3b, 3c), on a torque shaft (11) which has an angle of rotation of approximately 90°, and wherein the torque shaft (11) is guided to the outside at least at one end through the wall of the steam line (3a, 3b, 3c), and mechanical means (12, 13, 14) for rotating the torque shaft (11) act at least at this end, characterised by the following features:
a) at least two mechanical means (13, 14), separate from each other and opposing one another, act at the end (12) of the torque shaft (11) in order to convert a linear motion into a rotary motion;
b) the first (13) of these means are means acting hydraulically (6) in the opening direction;
c) the second (14) of these means are means operating through latent spring forces (7) in the closing direction.

2. A device according to claim 1, characterised in that the mechanical means (13, 14) for converting a linear motion into a rotary motion are at least one pinion (12) secured to the torque shaft (11) and gear racks (13, 14) cooperating therewith, especially pairs of gear racks (13, 14) acting on opposite sides of the pinion (12).

3. A device according to claim 2, characterised in that the gear racks (13, 14) are approximately cylindrical in cross-section and are guided in bushes (15) open towards the pinion (12).

4. A device according to claim 1, 2 or 3, characterised in that the hydraulic means (13) operating in the opening direction are hydraulic cylinders (8) with hydraulic opening pistons (6).

5. A device according to claim 1, 2, 3 or 4, characterised in that the mechanical means acting in the closing direction are gear rack pairs (14) loaded by spring assemblies (7), in particular consisting of disc springs.

6. A device according to one of the preceding claims, wherein the quick shutoff flap (1) is connected in series with a pilot valve (2), which is arranged on the side of lower steam pressure, characterised in that the quick shutoff flap (1) is by-passed by a by-pass line (4), which branches off from the steam line (3a) before the quick shutoff flap (1), reopens into the steam line (3b) between the quick shutoff flap (1) and the pilot valve (2), and has at least one shutoff element (5a, 5b), preferably a quick-closing valve.

7. A device according to claim 6, characterised in that the by-pass line (4) has at least two shutoff elements (5a, 5b) connected one after the other and closable by spring force.

8. A device according to claim 6 or 7, characterised in that the by-pass line (4) and the shutoff elements (5a, 5b) are designed for a rate of steam through-flow which is at least somewhat higher than the rate of leakage through-flow of the closed control valve (2).

9. A device according to claim 4, 5, 6, 7 or 8, characterised in that the hydraulic cylinders (8) of the hydraulic opening pistons (6) are able to be emptied via drain lines (22, 25, 28), drain valves (24a, 24b), and throttle devices (26a, 26b, 27, 29, 30).

10. A device according to claim 9, characterised in that the throttle devices include at least one interceptor throttle (27) and at least one pressure balance (26a, 26b), at least one of which can be adjusted depending on the position of the torque shaft (11).

11. A device according to claim 10, characterised in that two pressure balances (26a, 26b) are present, connected in parallel, and which have varying operating ranges.

12. A device according to claim 10 or 11, characterised in that there is (or are) secured to the torque shaft (11) one or several cam discs which, for the purpose of adjusting the interceptor throttle (27) and/or the pressure balance(s) (26a, 26b), engages (engage) with this (or these).

## Revendications

1. Dispositif pour actionner un clapet à fermeture rapide (1) dans une canalisation de vapeur (3a, 3b, 3c), et dans lequel le clapet à fermeture rapide (1) est monté, de préférence en étant doublement excentré, dans la canalisation de vapeur (3a, 3b, 3c) sur un arbre rotatif (11) qui possède un angle de rotation d'environ 90°, et dans lequel l'arbre rotatif (11) ressort, au moins à une extrémité, à travers la paroi de la canalisation de vapeur (3A, 3b, 3c) et que des moyens mécaniques (12, 13, 14) servent à entraîner en rotation l'arbre rotatif (11) attaquent eu moins cette extrémité de l'arbre, caractérisé par les caractéristiques suivantes:
a) au moins deux moyens mécaniques séparés (13, 14), qui ont des actions antagonistes et servent à convertir un déplacement linéaire en un mouvement de rotation attaquent l'extrémité (12) de l'arbre rotatif (11);
b) les premiers (13) de ces moyens sont des moyens qui ont une action hydraulique (6) dans le sens de l'ouverture;
c) les seconds (14) de ces moyens sont des moyens qui agissent dans le sens de la fermeture sous l'effet de forces latentes de ressorts (7).

2. Dispositif suivant la revendication 1, caractérisé par le fait que les moyens mécaniques (13,14) servent à convertir un déplacement linéaire en un mouvement de rotation sont constitués par au moins un pignon (12), fixé sur l'arbre rotatif (11), et par des crémaillères (13, 14) qui coopèrent avec ce pignon, notamment des couples de crémaillères (13, 14) qui attaquent les côtés opposés du pignon (12).

3. Dispositif suivant la revendication 2, caractérisé par le fait que les crémaillères (13,14) possèdent une forme approximativement cylindrique en coupe transversale et sont guidées dans des douilles (15) s'ouvrant en direction du pignon (12).

4. Dispositif suivant la revendication 1, 2 ou 3, caractérisé par le fait que les moyens hydrauliques (13), qui agissent dans le sens de l'ouverture, sont des vérins hydrauliques (8) possédant des pistons hydrauliques d'ouverture (6).

5. Dispositif suivant la revendication 1, 2, 3 ou 4, caractérisé par le fait que les moyens mécaniques agissant dans le sens de la fermeture sont des couples de crémaillères (14) chargés par des paquets de ressorts (7), qui sont constitués notamment par des ressorts Belleville.

6. Dispositif suivant l'une des revendications précédentes, dans lequel le clapet à fermeture rapide (1) est monté en série avec une vanne de commande (2) qui est installée sur le côté de la pression de vapeur inférieure, caractérisé par le fait qu'en dérivation avec le clapet à fermeture rapide (1) est montée une canalisation de contournement (4), qui s'étend à partir de la canalisation de dérivation (3a) en amont du clapet à fermeture rapide (1), débouche à nouveau dans la canalisation de vapeur (3b) entre le clapet à fermeture rapide (1) et la vanne de commande (2) et possède au moins un organe de sectionnement (5a, 5b), de préférence une soupape à fermeture rapide.

7. Dispositif suivant la revendication 6, caractérisé par le fait que la canalisation de contournement (4) possède au moins deux organes de sectionnement (5a, 5b) branchés en série et pouvant être fermés au' moyen de la force d'un ressort.

8. Dispositif suivant la revendication 6 ou 7, caractérisé par le fait que la canalisation de contournement (4) et les organes de sectionnement (5a, 5b) sont conçus pour un débit de vapeur qui est au moins légèrement supérieur au débit de fuite de le vanne de commande fermée (2).

9. Dispositif suivant le revendication 4, 5, 6, 7 ou 8, caractérisé par le fait que les vérins hydrauliques (8) des pistons hydrauliques d'ouverture (6) peuvent être purgés au moyen de canalisations d'évacuation (22, 25, 28), de soupapes de vidange (24a, 24b) et de dispositifs d'étranglement (26a, 26b, 27, 29, 30).

10. Dispositif suivant la revendication 9, caractérisé par le fait que les dispositifs d'étranglement contiennent au moins un étranglement d'interception (27) et au moins une balance de pression (26a, 26b), dont l'une au moins est réglable en fonction de la position de l'arbre rotatif (11).

11. Dispositif suivant la revendication 10, caractérisé par le fait pou'il est prévu deux balances de pression (26a, 26b) branchées en parallèle et possédant des plages de travail différentes.

12. Dispositif suivant la revendication 10 ou 11, caractérisé par le fait que sur l'arbre rotatif (11) est (sont) fixé(s) un ou plusieurs disques à came, qui, pour le réglage de l'étranglement d'interception (27) et/ou la (les) balance(s) de pression (26a, 26b), engrène(nt) avec cette (ces) bascule(s).
